# EUROPÄISCHE PATENTSCHRIFT

(11) **EP 1 271 053 B1**
(45) Veröffentlichungstag und Bekanntmachung des Hinweises auf die Patenterteilung: **14.11.2007**
(21) Anmeldenummer: 02013485.4
(22) Anmeldetag: 17.06.2002
(51) Int. Cl.: F23G 5/50, F23J 7/00, F23J 15/04, F23G 5/14

(54) **Verfahren zur korrosions- und emissionsarmen Mitverbrennung hochhalogenierter Abfälle in Abfallverbrennungsanlagen**
Method for incinerating wastes with high halogen content with reduced emissions and corrosion
Procédé d'incinération de déchets à forte teneur en halogènes afin de réduire les émissions nocives et la corrosion

(30) Priorität: 29.06.2001 DE 10131464
(43) Veröffentlichungstag der Anmeldung: 02.01.2003
(73) Patentinhaber: Bayer Industry Services GmbH & Co. OHG, 51368 Leverkusen (DE)
(72) Erfinder: Vosteen, Bernhard, Prof. Dr., 51061 Köln (DE); Beyer, Joachim, 51515 Kürten (DE); Krippner, Peter, 51371 Leverkusen (DE)

(56) Entgegenhaltungen:
- EP-A- 0 435 848
- EP-A- 0 908 217
- WO-A-01/38787
- DE-A- 4 308 388
- PATENT ABSTRACTS OF JAPAN vol. 2000, no. 10, 17. November 2000 (2000-11-17) & JP 2000 205525 A (MITSUBISHI HEAVY IND LTD), 25. Juli 2000 (2000-07-25)

## Beschreibung

Die Erfindung betrifft die korrosions- und emissionsarme Mitverbrennung von hochhalogenierten Abfällen, vorzugsweise von Flüssigabfällen, in einer Abfallverbrennungsanlage. Unerwünschte freie Halogene wie z.B. freies Chlor Cl₂, freies Brom Br₂ und/oder freies Jod I₂ bilden sich teilweise schon in der Feuerung und dann - in verstärktem Maße - mit beginnender Rauchgasabkühlung im nachfolgenden Kessel. Die temperaturabhängige, kinetisch begrenzte Nachbildung freier Halogene aus den entsprechenden Halogenwasserstoffen folgt der sogenannten Deacon-Reaktion, die erfreulicherweise aber stark gehemmt ist. Durch die geregelte, d.h. auf die jeweilige Halogengesamtfracht abgestimmte Zugabe von Schwefel in den Feuerraum der Abfallverbrennungsanlage und das infolge Verbrennung daraus gebildete SO₂ gelingt es, diese freien Halogene noch im Kessel, d.h. auf dem Weg des Rauchgases bis zum Kesselende, weitgehend zu unterdrücken.

Eine Abfallverbrennungsanlage ist zum Beispiel in H.W. Fabian et al. [1] beschrieben. Typische Abfallverbrennungsanlagen enthalten einen primären Feuerraum (z.B. Drehrohrofen), einen sekundären Feuerraum (Nachbrennkammer), einen Abhitzekessel, mitunter auch einen elektrostatischen oder filternden Staubabscheider, eine Rauchgaswäsche mit z.B. einstufiger oder mehrstufiger saurer Wäsche (Quenche und z.B. saurer Rotationszerstäuber-Wäscher) und alkalischer Wäsche (z.B. alkalischer Rotationszerstäuber-Wäscher), gegebenenfalls auch mit einem Tropfenabscheider und z.B. einem Kondensationselektrofilter.

Bei der Verbrennung halogenhaltiger Abfälle entstehen im Feuerraum durch Hydrolyse zunächst überwiegend Halogenwasserstoffe wie HCl und in geringerem Umfang auch freie Halogene sowie Spuren zunächst ungebundener Halogenradikale und -atome. Mit der Rauchgasabkühlung rekombinieren letztere zu freien Halogenen. Zusätzlich bilden sich - insbesondere in Gegenwart metalloxidreicher Flugstäube als Katalysatoren der Deacon-Reaktion (4 HX + O₂ <---> 2 X₂ + 2 H₂O mit X = Cl, Br oder I) - aus den Halogenwasserstoffen vermehrt freie Halogene wie Chlor Cl₂. Das Ausmaß dieser Nachbildung freier Halogene gemäß der katalysierten Deacon-Reaktion ist von Art und Menge der Kesselflugstäube mitabhängig

Freie Halogene sind aus vielen Gründen unerwünscht.
- Im Gegensatz zu den Halogenwasserstoffen sind freie Halogene im sauren Wäscherbereich unlöslich und können erst durch Chemisorption mit z.B. Natronlauge (NaOH) in der alkalischen Wäsche als Natriumhalogenid und - zu gleichen Teilen - als Natriumhypohalogenid ausgewaschen werden.
- Die Hypohalogenid-Konzentration im Wasser der alkalischen Wäsche muss - mittels eines ausreichenden Angebots an Reduktionsmitteln - niedrig gehalten werden, d.h. durch z.B. Hydrogensulfid oder Thiosulfat zum stabilen Natriumhalogenid reduziert werden, um reingasseitig Emissionen freier Halogene zu vermeiden. Bei unzureichendem Reduktionsmittelangebot besteht die Gefahr, dass gesetzlich vorgeschriebene Grenzwerte im Reingas nach Rauchgaswäsche nicht eingehalten werden.
- Höhere Konzentrationen freier Halogene im Kesselrauchgas können Korrosionen im Kessel wie auch in der weiteren Anlage verursachen.
- Freie Halogene begünstigen die sogenannte Denovo-Synthese von Dioxinen und Furanen im mittleren und hinteren Kesselbereich wie gegebenenfalls auch in einem dem Kessel direkt nachgeschalteten elektrostatischen oder filternden Staubabscheider.

Durch Unterdrückung freien Chlors und/oder anderer freier Halogene mittels SO₂ können die oben beschriebenen unerwünschten Wirkungen wie die Neubildung von Dioxinen und Furanen [1] unterdrückt oder zumindest stark eingeschränkt werden, vgl. [2], [3], [4].

Es ist bekannt, dass die freien Halogene noch im Kessel mit SO₂ reagieren. Freies Chlor z.B. reagiert mit SO₂ und Wasserdampf unter Bildung von SO₃ zurück zum Chlorwasserstoff, vgl. z.B. [1] zur Cl₂-Unterdrückung. Auch freies Brom reagiert mit SO₂ , vgl. [5]; vermutlich führt diese Reaktion zwischen Br₂ und SO₂ aber nicht direkt zu Bromwasserstoff, sondern im Kessel zunächst zu SO₂Br₂ (Sulfurylbromid), das nachfolgend in der sauren Wäsche zur HBr und SO₄ ²⁻ hydrolisiert wird. Bei der Verbrennung hochhalogenierter Abfälle ist bisher nicht genau bekannt, welche Anteile der jeweiligen Halogenfracht im Kesselrauchgas zwischenzeitlich als freie Halogene X₂ (z.B. als Cl₂ und/oder Br₂) vorliegen; man weiß nur, dass - gemäß der Temperaturabhängigkeit der thermodynamischen Gleichgewichte der jeweiligen "Deacon-Reaktion" - im Fall Brom und Jod tendenziell ein weit höherer Anteil an freien Halogenen nachgebildet wird als im Fall Chlor.

Gemäß Fabian et al. [1] sollte das Mengenverhältnis von Schwefel und Chlor im verbrannten Abfallmenü derart sein, dass sich ein "molares Verhältnis von Schwefel/Chlor >1"ergibt. Jedoch war nicht näher bekannt, wieviel "Chlor" (gemeint ist freies Chlor) als molare Bezugsgröße bei wechselnden Chorgesamtfrachten im Kesselrauchgas zwischenzeitlich vorliegt. Entsprechende Ungewissheit bestanden und bestehen bis heute auch bei den anderen freien Halogenen wie insbesondere Br₂ und I₂. In der Abfallverbrennungsanlage von [9] wird ein molares Verhältnis Schwefel/Chlor von 1,0 angestrebt.

Bekannt ist auch, dass die (im starksauren Wäscherbereich nahezu unlöslichen und daher dort nicht auswaschbaren) freien Halogene wie z.B. Cl₂ und/oder Br₂ mit dem (im starksauren Wäscherbereich ebenfalls nahezu unlöslichen) Rest-SO₂ aus dem Kesselrohgas vor Quenche erst bei der nachfolgenden gemeinsamen Chemisorption im alkalischen Wäscher gelöst und dann auch stabil als z.B. NaX eingebunden werden, nämlich durch Reduktion des bei der Chemisorption neben NaX zunächst mitgebildeten, instabilen Hypohalogenids NaOX zum stabilen NaX, vgl. [6].

Bekannt ist schließlich auch, dass diese Reduktion von NaOX zum stabilen NaX nicht nur durch das Hydrogensulfid, das sich prozessintern aus dem im alkalischen Wäscher zugleich chemisorbierten Rest-SO₂ bildet, erfolgen kann, sondern auch durch ein in den alkalischen Wäscher extern eingespeistes Reduktionsmittel wie z.B. Thiosulfat (Na₂S₂O₃*5H₂O), vgl. [7].

Die aus dem Stand der Technik bisher bekannten Maßnahmen an Abfallverbrennungsanlagen sind für eine zuverlässige und zugleich kostengünstige Unterdrückung und/oder Einbindung der bei der Verbrennung von hochhalogenierten Abfällen gebildeten freien Halogene nicht ausreichend. Infolge von gezielten Wechseln im Abfallmenü und von betrieblichen Schwankungen kommt es häufig zu variierenden Halogengesamtfrachten. Dennoch fehlen geeignete Maßnahmen für eine der aktuellen Halogengesamtfracht stets optimal angepasste Betriebsmittelzugabe und eine demzufolge kostenoptimierte Unterdrückung freier Halogene, insbesondere bei hohen Halogengesamtfrachten.

Die erfindungsgemäße Aufgabe ist es daher, ein Verfahren zur korrosions- und emissionsarmen Mitverbrennung hochhalogenierter Abfälle in Abfallverbrennungsanlagen unter minimalem Betriebsmittelverbrauch sowie minimalem Reststoffanfall zu finden.

Die Lösung der erfindungsgemäßen Aufgabe besteht in einem Verfahren und einer Vorrichtung zur korrosions- und emissionsarmen Mitverbrennung hochhalogenierter Flüssigabfälle in Abfallverbrennungsanlagen mit mindestens einem Feuerraum, einem Abhitzekessel, einer Rauchgaswäsche (z.B. bestehend aus einer ein- oder mehrstufigen sauren Wäsche und einer alkalischen Wäsche), wobei dem Feuerraum, neben sonstigen schwefelhaltigen Abfällen, Fest- oder Flüssigschwefelschwefel oder entsprechende Schwefelträger wie z.B. Abfallschwefelsäure geregelt zudosiert werden. Die Regelung der Zudosierung von Schwefel oder entsprechender Schwefelträger erfolgt - im wesentlichen - proportional zur aktuellen Halogengesamtfracht (z.B. der Chlor- und/oder Bromgesamtfracht) im Rauchgas und in Abhängigkeit der Halogenart.

Der Schwefel kann dem primären oder sekundären Feuerraum in Form von Festschwefel, Flüssigschwefel oder sonstiger Schwefelträger, wie z.B. Abfallschwefelsäure, direkt zugegeben werden.

Festschwefel wird vorzugsweise in pelletierter oder granulierter Form zugegeben. Diese Zugabeform hat den Vorteil, dass der pelletierte oder granulierte Festschwefel (z.B. sogenanntes Schwefelgranulat) sicher handhabbar sowie gut dosierbar ist, besser als z.B. pulvrige Schwefelblüte. Das Schwefelgranulat wird bevorzugt durch pneumatischen Eintrag in den primären Feuerraum zugegeben. Der Eintrag des Schwefelgranulats sollte mit einem regelbaren Dosier- und Förderaggregat wie einer Dosierschnecke oder Vibrationsrinne erfolgen. Bevorzugt wird eine drehzahlregelbare Dosierschnecke mit anschließendem Injektor und pneumatischer Förderleitung zum Feuerraum, vorzugsweise zum Kopf des Drehrohrofens ("Einblasen des Schwefelgranulats"). Abfallschwefelsäure wird mittels einer regelbaren Dosierpumpe über Zerstäuberdüsen oder entsprechende Düsenstöcke in den primären oder sekundären Feuerraum zugegeben.

Sonstige schwefelhaltige Abfälle wie auch der geregelt zudosierte Fest- oder Flüssigschwefel oder Schwefelträger verbrennen im primären und/oder sekundären Feuerraum unter Bildung von SO₂.

Die Zudosierung von Schwefel oder anderer Schwefelträger in den Feuerraum ist erfindungsgemäß - ausgehend von der aktuellen Rauchgas-Halogengesamtfracht - so zu regeln, dass ein rechnerisch ermittelter Soll-SO₂-Gehalt im Rauchgas vor Kessel oder - alternativ - ein entsprechender Soll-SO₂-Restgehalt im Kesselrohgas vor Quenche fortlaufend eingehalten wird.

Der geregelt zudosierte Schwefel oder Schwefelträger soll das SO₂-Angebot im Kesselrauchgas hinreichend, aber nicht übermäßig erhöhen. Der sowohl für die Unterdrückung freier Halogene im Kessel als auch für die Hypochlorid-Reduktion in der nachfolgenden alkalischen Wäsche erforderliche SO₂-Bedarf wächst mit der Halogengesamtfracht, d.h. der notwendige SO₂-Gehalt im Rauchgas vor Kessel (nach Nachbrennkammer) bzw. der entsprechende SO₂-Restgehalt im Kesselrohgas nach Kessel (vor Quenche) müssen mit der Halogengesamtfracht angehoben werden. Dabei ist der Anteil freier Halogene an der Halogengesamtfracht im Fall Brom oder gar Jod erheblich größer als im Fall Chlor und damit auch der spezifische, d.h. auf die Rauchgas-Halogengesamtfracht bezogene Schwefelbedarf.

Es wurde anhand von "Chlor- und Schwefelbilanzen" in betrieblichen Versuchen ermittelt, dass im Kesselrauchgas einer typischen Abfallverbrennungsanlage (betrieben mit Sauerstoffgehalten von z.B. 11 Vol.-% tr. O₂ und Wasserdampfgehalten von z.B. 10 ... 30 Vol.-% tr. H₂O) aus Chlorwasserstoff via der sogenannten Chlor-Deacon-Reaktion (4 HCl + O₂ <---> 2 Cl₂ + 2 H₂O) mit fortschreitender Rauchgasabkühlung ca. 4 % von der Chlorgesamtfracht als freies Chlor Cl₂ nachgebildet werden. Von diesen 4 % an nachgebildetem freien Chlor werden etwa 75 % (entsprechend etwa 3 % der Chlorgesamtfracht) noch im Kessel - via der Griffin-Reaktion Cl₂ + SO₂ + H₂O ---> 2 HCl + SO₃ - mit SO₂ und Wasserdampf wieder zu HCl zurückgebildet. Bei ausreichendem Schwefelangebot gelangen also ca. 99 % der Chlorfracht insgesamt als wasserlösliches HCl direkt ins Abwasser der sauren Wäsche. Dementsprechend gelangen nur ca. 1 % von der Chlorfracht insgesamt als freies Chlor Cl₂ ins Abwasser der anschließenden alkalischen Wäsche. Dort wird das freie Chlor Cl₂ zugleich mit dem SO₂ chemisorbiert und - bei ausreichendem Rest-SO₂-Angebot aus dem Kesselrohgas vor Quenche - zu Natriumchlorid reduziert.

Aus Betriebsversuchen und entsprechenden Bilanzen für den Fall Brom wurde ermittelt, dass der nachgebildete Anteil freien Broms Br₂ im Kesselrauchgas einer Abfallverbrennungsan- lage (betrieben mit Sauerstoffgehalten von z.B. 11 Vol.-% tr. O₂ und Wasserdampfgehalten von z.B. 10 ... 30 Vol.-% tr. H₂O) weit größer ist als der bei Chlor: Der Br₂-Anteil lag hier nämlich nicht bei nur 4 % von der Halogengesamtfracht (vgl. Chlor), sondern zwischen 40 % bei kleineren Bromgesamtfrachten und 65 % bei sehr großen Bromgesamtfrachten.

Solche Bilanzen im Fall Brom belegen, dass das freie Brom bei ausreichendem SO₂-Angebot noch im Kessel zu > 90 % unterdrückt wird, wahrscheinlich durch die Bildung von Sulfurylbromid SO₂Br₂ gemäß der Reaktionsgleichung SO₂ + Br₂ < --- > SO₂Br₂. Unsere Betriebsversuche mit kleineren bis hin zu sehr großen Bromgesamtfrachten ergaben jedenfalls, dass - wie bisher nicht bekannt - schon im Kessel ein Reaktionsprodukt gebildet wird, wahrscheinlich dieses z.Zt. noch nicht direkt nachweisbare SO₂Br₂, das - nachweislich - im sauren Wäscherbereich zu HBr und SO₄²⁻ hydrolisiert. Bei ausreichendem SO₂-Angebot im Rauchgas findet man auch im Fall Brom ca. 99 % der Halogengesamtfracht als Bromid HBr im Abwasser der sauren Wäsche wieder. Auch in diesem Fall gelangen - ähnlich wie im Fall Chlor - nur ca. 1 % der Halogengesamtfracht als Br₂ ins Wasser der alkalischen Wäsche, wo es chemisorbiert und - bei ausreichendem Rest-SO₂-Angebot - zum stabilen NaBr reduziert wird.

Die Halogenidfracht des sauren Abwassers ist also ein gutes Maß der Halogengesamtfracht des Kesselrauchgases, zumindest im stationären Betriebszustand, denn bei konstanter Beaufschlagung ist die Halogengesamtfracht des Kesselrauchgases sowohl im Fall Chlor als auch im Fall Brom - bei ausreichendem Schwefelangebot - zu ca. 99 % mit der Halogenidfracht des Abwassers der sauren Wäsche identisch.

Im instationären Betriebszustand dagegen, d.h. bei schnellen Frachtänderungen, folgt die mit dem sauren Abwasser aus der Quenche momentan ausgetragene Halogenidfracht der aktuellen Halogengesamtfracht des Kesselrauchgases nur langsam nach, d.h. sie erscheint mit dem Quenchenabwasser erst verspätet, nämlich zeitlich verzögert um die mittlere Verweilzeit des Waschwassers im Sumpf der sauren Wäsche (Größenordnung: z.B. 45 min).

Die Halogenid-Konzentration im sauren Abwasser ergibt sich z.B. aus einer Leitfähigkeitsmessung. Bekanntlich ist die elektrische Leitfähigkeit wässriger Halogenidlösungen stark temperaturabhängig; daher ist in die Leitfähigkeitsmessung zur Temperaturkompensation eine Temperaturmessung integriert. Die zugehörige Halogenid-fracht im sauren Abwasser ergibt sich dann durch die Multiplikation der Halogenid-Konzentration mit dem z.B. mittels induktivem Durchflussmesser gemessenen Volumenstrom des sauren Abwassers.

Alternativ zu der beschriebenen indirekten Ermittlung der Rauchgas-Halogengesamtfracht als Halogenidfracht im sauren Abwasser könnte die aktuelle Rauchgas-Halogengesamtfracht auch direkt, aber vergleichsweise aufwendig aus den HX- und X₂-Gehalten im Kesselrohgas und aus dem Rauchgasvolumenstrom oder einer dem Rauchgasvolumenstrom proportionalen Größe wie der Dampfleistung des Kessels bestimmt werden; dazu müssten z.B. mit Messgeräten auf Basis der Nah-Infrarot-Spektrometrie die HX- und X₂-Gehalte im Kesselrohgas vor Quenche gemessen werden.

Um den Schwefelbedarf - ausgehend von der aktuellen Halogengesamtfracht - stets hinreichend zu decken, dabei aber nicht unnötig viel Schwefel anzubieten, empfiehlt sich für den zuzudosierenden Schwefelmassenstrom zunächst ein "primärer Regelkreis unter Nutzung einer betrieblich vorermittelten Schwefel-Dosierrampe". In diesem primären Regelkreis dient der kontinuierlich gemessene SO₂-Restgehalt im Kesselrohgas vor Quenche (nach Kessel) als "geführte Regelgröße", siehe weiter unten.

Die Unterdrückung von intermediären freien Halogenen vollzieht sich - wie erläutert - im Kessel nicht immer vollständig, nämlich beispielsweise im Fall Chlor zu nur ca. 75 %. Die restlichen ca. 25 % freien Chlors gelangen in die alkalische Wäsche. Sofern dort von externer Seite keine sonstigen Reduktionsmittel zugesetzt werden, bedarf es also stets noch eines gewissen SO₂-Restgehalts im Kesselrohgas vor Quenche (nach Kessel), um in der alkalischen Wäsche prozessintern hinreichend viel Bisulfid als Reduktionsmittel bereitzustellen.

Das aus dem Rest-SO₂ des Kesselrohgases im alkalischen Wäscher prozessintern gebildete Bisulfid ist bekanntlich nicht oxidationsstabil, d.h. es dient dort nicht nur der erwünschten Reduktion von Hypochlorid (NaOCl), sondern reagiert zugleich auch mit gelöstem Sauerstoff. Der im Fall Chlor erforderliche SO₂-Restgehalt im Kesselrohgas vor Quenche ist daher erheblich höher als der in der alkalischen Wäsche chemisorbierten Cl₂-Restfracht - stöchiometrisch gesehen - entspräche. Diese Erkenntnisse führen für den Sollwert des SO₂-Restgehalts im Kesselrohgas vor Quenche in Abhängigkeit von der aktuellen Chlorgesamtfracht (kg Cl_{ges}/h) bzw. - bei Bezug dieser Fracht auf den trockenen Rauchgasvolumenstrom - von der entsprechenden Cl_{ges}-Konzentration im Kesselrohgas (mg Cl_{ges} /Nm³ _{tr.}) auf den Begriff einer anlagenspezifischen, betrieblich vorzuermittelnden "Schwefel-Dosierrampe".

Die Schwefel-Dosierrampe kann betrieblich - z.B. im Fall Chlor - folgendermaßen bestimmt werden: Man führt einen dazu erforderlichen "Betriebsversuch bei einer vorgewählten hohen Chlorgesamtfracht " durch und beginnt diesen mit einem zunächst stark überhöhten Schwefelangebot und demzufolge einem stark überhöhten SO₂-Restgehalt im Kesselrohgas vor Quenche (nach Kessel). Folglich besteht im alkalischen Wäscher zunächst auch ein erhebliches Bisulfid-Angebot; dagegen findet sich dort kein Hypochlorid und entsprechend ist im Reingas nach alkalischer Wäsche zunächst kein freies Chlor nachweisbar. Dann senkt man das Schwefelangebot schrittweise so weit ab, bis reingasseitig freies Chlor nachweisbar wird. Die vorgewählte Chlorgesamtfracht bzw. die entsprechende vorgewählte Cl_{ges}-Konzentration im Kesselrohgas (mg Cl_{ges} /Nm³ _{tr.}). einerseits und der so ermittelte zugehörige SO₂-Restgehalt im Kesselrohgas andererseits, bei dem freies Chlor merklich nachweisbar wird, bilden einen Punkt der Schwefel-Dosierrampe.

An sich genügt schon dieser eine Punkt, um eine Schwefel-Dosierrampe als den Zusammenhang zwischen der Chlorgesamtfracht bzw. der Cl_{ges} -Konzentration im Rauchgas einerseits und dem notwendigen Mindestwert des kontinuierlich gemessenen SO₂-Restgehalts im Kesselrohgas vor Quenche (nach Kessel) andererseits festzulegen, denn die Schwefel-Dosierrampe ist die Gerade durch diesen einen Messpunkt und den Koordinatenursprung. Die so ermittelte Gerade gibt demnach für einen weiten Chlorfrachtbereich hinreichend genau an, welcher Soll-SO₂-Restgehalt im Kesselrohgas vor Quenche (nach Kessel) bei unterschiedlichen Chlorgesamtfrachten eingehalten werden muss, damit in der alkalischen Wäsche stets hinreichend Bisulfid vorliegt und die dort erwünschte Hypochlorid-Reduktion erfolgt, so dass kaum mehr freies Chlor Cl₂ im Reingas nach der alkalischer Wäsche vorzufinden ist oder nur eine minimale, unter einem vorgegebenen Grenzwert liegende Cl₂-Reingaskonzentration.

Eine entsprechende anlagenspezifische Schwefel-Dosierrampe für die Zudosierung von Schwefel kann auch im Fall Brom oder Jod ermittelt werden.

Infolge des "SO₂-Verzehrs" im Kessel muss der (betrieblich nicht gemessene) SO₂-Gehalt im Rauchgas vor Kessel deutlich höher sein als der (betrieblich fortlaufend gemessene) SO₂-Restgehalts im Kesselrohgas vor Quenche (nach Kessel). Die Bestimmung der Differenz, d.h. des halogenbedingten SO₂-Verzehrs im Kessel kann rechnerisch erfolgen: Zur Berechnung im Fall Chlor ist beispielsweise die aktuelle Chlorgesamtfracht (bzw. die entsprechende Chloridfracht im sauren Abwasser) mit dem anlagenspezifischen Cl₂-Umsatz im Kessel (z.B. 3 % von der Chlorgesamtfracht, nämlich 75 % von insgesamt 4 %) zu multiplizieren, dieser Wert dann durch die Molmasse von Cl₂ (70,914 kg Cl2 /kmol) zu teilen und schließlich mit der Molmasse von Schwefeldioxid (64,06 kg S/kmol) zu multiplizieren. Dieser berechnete chlorbedingte SO₂-Verzehr im Kessel ist nun dem der Chlorgesamtfracht entsprechenden SO₂-Restbedarf laut Schwefel-Dosierrampe hinzuzurechnen. Schließlich ist noch der SO₂-Verzehr durch die bekannte, unvermeidliche oxidative SO₂/SO₃-Konversion zu berücksichtigen; in Abfallverbrennungsanlagen unter 11 Vol.-% Sauerstoff sind das ca. 8 % von der SO₂-Gesamtfracht. Demzufolge ist der bisher ermittelte SO₂ -Gehalt im Rauchgas vor Kessel noch um den entsprechenden Faktor 1 + 0,08/0,92 = 1,09 zu vergrößern . Der rechnerisch so ermittelte SO₂-SOLL-Gehalt im Rauchgas vor Kessel bzw. der entsprechende Schwefelmassenstrom reicht sowohl für die kesselinterne Teilunterdrückung von freiem Chlor als auch für die Hypochlorid-Reduktion im Umlaufwasser der alkalischen Wäsche aus.

Entsprechend kann im Fall Brom verfahren werden. Hierbei wird die rauchgasseitige Bromgesamtfracht bzw. die abwasserseitige Bromidfracht mit dem für den Fall Brom ermittelten anlagenspezifischen Anteil intermediären freien Broms multipliziert. Dieser Anteil beträgt nach unseren Betriebsversuchen zwischen 40 % bei niedrigen Bromgesamtfrachten bis hin zu 65 % bei hohen Bromgesamtfrachten, ist also weit größer als im Fall Chlor. Im Gegensatz zum freien Chlor setzt sich das freie Brom mit SO₂ noch im Kessel weitgehend um (vermutlich zu SO₂Br₂), nämlich zu > 90 %. Näherungsweise ist im Kessel von einem 100 %igen Br₂-Umsatz auszugehen. Zwecks Berechnung wird demzufolge die gesamte intermediäre Br₂ -Fracht durch die Molmasse von Br₂ (159,88 kg Br2/kmol) geteilt und mit der Molmasse von Schwefeldioxid (64,06 kg S/kmol) multipliziert. Mit einem entsprechenden Zuschlag um den Faktor 1,09 wird auch hier - wie oben beschrieben - noch der Schwefelverzehr infolge der oxidativen SO₂/SO₃-Konversion berücksichtigt.

Das hier beschriebene alternative Vorgehen einer Regelung mit einem mitlaufend berechneten SO₂ -SOLL-Gehalt im Rauchgas vor Kessel als "geführtem Sollwert" eines primären Regelkreises ist immer dann von Interesse, wenn man den in der alkalischen Wäsche erforderlichen Reduktionsmittelbedarf für die Hypohalogenid-Reduktion nicht über das Rest-SO₂ aus dem Kesselrohgas vor Quenche decken will, sondern durch ein extern zugeführtes, oxidationsstabileres Reduktionsmittel wie Thiosulfat. In diesem Fall wird man die Schwefel-Dosierrampe auf Werte dicht über Null ("kein Bedarf für Rest- SO₂ als Reduktionsmittel") setzen; der zudosierte Schwefel dient also nur dem kesselinternen Halogen-Verzehr und statt des Rest-SO₂ aus dem Kesselrohgas bildet z.B. extern eingespeistes Thiosulfat das Reduktionsmittel.

Bei SO₂-Mangel ins Reingas durchschlagendes freies Chlor oder Brom wird durch direkte Messung des Cl₂- oder Br₂-Gehalts im Reingas nach alkalischer Wäsche (z.B. nach Saugzug, aber wohlgemerkt noch vor einem gegebenenfalls nachgeschaltetem SCR-Katalysatorbett) gemessen, vorzugsweise mittels einer elektrochemischen Messzelle wie dem sogenannten Chemosensor der Fa. Dräger Sicherheitstechnik (vgl. [8]). Das Messgas wird im Bypass kontinuierlich aus dem Rauchgaskanal abgezogen, getrocknet und dann im Chemosensor analysiert. Freies Chlor (oder freies Brom) bewirkt in der Messzelle des Chemosensors eine Spannungsänderung, die in eine Konzentration umgerechnet wird. Wegen der großen Querempfindlichkeit des Sensors gegenüber den im Reingas vor SCR mitenthaltenen Stickoxiden (NOₓ) sind die primären Cl₂-Messwerte allerdings bezüglich der NOₓ-bedingten Cl₂-Scheinanzeige mittels des aktuellen NOₓ-Reingasgehalts fortlaufend zu korrigieren.

Alternativ könnte man zur Kontrolle der Cl₂- oder Br₂-Gehalte im Reingas nach Rauchgaswäsche (z.B. nach Saugzug, aber wohlgemerkt noch vor einem gegebenenfalls nachgeschaltetem SCR-Katalysatorbett) - anstelle oder zusätzlich zu der elektrochemischen Messzelle - aber auch ein anderes kontinuierlich anzeigendes Cl₂- oder/und Br₂- Messgerät positionieren, z.B. ein Gerät auf Basis der Nah-Infrarot-Spektrometrie.

Im Fall Chlor muss die Reingas-Messung durchschlagender freier Halogene vor SCR-Katalysatorbett erfolgen, da das freie Chlor beim Reingasdurchgang durch die SCR nachweislich - gemäß der am SCR-Katalysator katalysierten Chlor- Deacon-Reaktion unter den dort vorliegenden Reingasbedingungen (geringe Chlor-Restfracht, hoher Wasserdampfgehalt, ca. 300°C) - weitgehend zu HCl zurückreagiert. Dies gilt allerdings nicht für freies Brom (Brom-Deacon-Reaktion) und freies Jod (Jod-Deacon-Reaktion).

Eine weitere Kontrolle der ausreichenden Bereitstellung von SO₂ wäre z.B. auch durch Messung des Hypohalogenid-Gehalts im Abwasser der alkalischen Wäsche möglich.

Bei sprunghafter Erhöhung des Durchsatzes an hochhalogenierten Abfällen folgt die Halogenidfracht im Abwasser der sauren Wäsche der aktuellen Halogengesamtfracht im Rauchgas - wie erläutert - verzögert, bedingt durch die Verweilzeit des sauren Abwassers im sauren Wäscherumlauf/Wäschersumpf.

Im Fall derartiger sprunghafter Frachtanhebungen wird also der Soll-SO₂-Gehalt (sei es der rechnerisch geführte Soll-SO₂-Gehalt im Rauchgas vor Kessel oder der über eine Leitfähigkeits- und Abwassermengenmessung direkt geführte Soll-SO₂-Restgehalt im Kesselrohgas vor Quenche) trotz des Regelungseingriffs durch den primären Regelkreis nicht ausreichend schnell der aktuellen Halogengesamtfracht angepasst, so dass es zwischenzeitlich zu einem SO₂-Mangel und demzufolge zu einem unerwünschten Durchschlag von z.B. freiem Cl₂ oder Br₂ ins Reingas nach alkalischer Wäsche kommen kann.

Um durch schnelle Frachtanhebungen bedingte Durchbrüche gänzlich zu vermeiden, muss die zudosierte Schwefelmenge rechtzeitig angehoben und zwischenzeitlich so lange überhöht werden, z.B. um 5-100 %, bevorzugt um 10-50 %, bis die vom primären Regelkreis angeforderte Schwefelmenge wieder allein für die X₂-Unterdrückung und die NaOX-Reduzierung ausreicht.

Um diese Anhebung zu realisieren, wird der Soll-SO₂-Restgehalt im Kesselrohgas vor Quenche über einen "erweiterten Regelkreis" um bis zu 1000 mg SO₂/Nm³_{tr.} erhöht, beispielsweise im Fall Chlor ab einem Cl₂-Gehalt im Reingas ≥ 0,5 mg Cl₂/Nm³_{tr.} und zunehmend mit der Höhe des im Reingas gemessenen Cl₂-Gehalts. Damit ist gesichert, dass auch bei sprunghafter Chlorfrachterhöhung im Kesselrohgas vor Quenche stets ein genügend großer SO₂-Überschuss vorliegt.

Alternativ kann die Schwefelmenge auch beim entsprechenden ersten Ansteigen der Halogenid-Fracht im sauren Abwasser (als Indiz für eine erfolgende sprunghafte Erhöhung der Halogengesamtfracht) überhöht werden, vorzugsweise proportional zur beobachteten Anstiegsgeschwindigkeit der Leitfähigkeit.

Beide Maßnahmen, sowohl der mögliche Eingriff auf Grund der Konzentration freien Halogens im Reingas hinter Rauchgaswäsche als auch der mögliche Eingriff auf Grund eines schnellen Ansteigens der Halogenidfracht im sauren Abwasser, können im "erweiterten Regelkreis" zusammen oder getrennt genutzt werden.

Das erfindungsgemäße Verfahren zur kontrollierten Unterdrückung von freien Halogenen kann sinngemäß auch bei diskontinuierlicher Abfallaufgabe ("Gebinde-Fahrweise") eingesetzt werden. In diesem Fall ist die Dosierung von Schwefel und/oder sonstiger Schwefelträger mit der Gebindeaufgabe zu koppeln, d.h. periodisch anzuheben und zwar - je nach Halogen- oder Halogenidinhalt der Gebinde - sowohl hinsichtlich Höhe, Zeitpunkt und Dauer des zugehörigen Schwefel-Dosierstoßes.

Die an den Aufgabetakt gebundene, hinsichtlich Höhe, Zeitpunkt und Zeitdauer auf die Gebindegröße abgestimmte Dosierung von Schwefel und/oder sonstiger Schwefelträger kann auf automatisch eingelesene individuelle Bar-Codes zu Heizwert, Halogenart und Halogenmenge der einzelnen Gebinde zurückgreifen.

Für den Fall, dass Schwefel-Granulat zudosiert wird, ist die Vorrichtung zur Zudosierung auch hier bevorzugt eine Dosierschnecke mit nachfolgender pneumatischer Förderstrecke zum primären Feuerraum.

Für den Fall, dass Abfallschwefelsäure zudosiert wird, ist die Vorrichtung zur Zudosierung des Schwefels bevorzugt eine Dosierpumpe mit nachfolgender Düse oder Düsenstock, über die in den primären oder sekundären Feuerraum zerstäubend eingedüst wird.

Das erfindungsgemäße Verfahren hat den Vorteil, dass durch die geregelte Zudosierung von Schwefel oder sonstigen Schwefelträgern in den Feuerraum gleich an zwei Stellen der Verbrennungsanlage freie Halogene wie Cl₂ und/oder Br₂ beseitigt werden, nämlich einmal schon im Abhitzekessel (direkte Gasphasenreaktion mit SO₂) und zum anderen in der alkalischen Wäsche (Hypohalogenid-Reduktion mit aus chemisorbiertem Rest-SO₂ gebildetem Bisulfid). Durch die geregelte Zudosierung von Schwefel proportional zur variierenden Halogengesamtfracht (primärer Regelkreis) und die Störgrößenaufschaltung mit zwischenzeitlicher Überhöhung der Schwefelmenge bei Durchschlagen von freien Halogenen ins Reingas (erweiterter Regelkreis mit Störgrößenaufschaltung) wird sichergestellt, dass einerseits der Mindestbedarf an Schwefel gedeckt wird, anderseits aber die saure bzw. alkalische Wäsche nicht unnötig mit oxidierten Schwefelverbindungen wie SO₃/SO₄²⁻ (saure Wäsche) bzw. SO₂ (alkalische Wäsche) belastet werden. Demnach erfolgt kein unnötig hoher Schwefelverbrauch und damit auch kein unnötig hoher Alkaliverbrauch, weder in der alkalischen Wäsche (Verbrauch an NaOH), noch in einer nachgeschalteten Abwasserbehandlung / Schwermetallfällung (z.B. Verbrauch an Ca(OH)₂), und somit schließlich auch kein unnötig hoher Anfall von zu deponierenden Reststoffen wie z.B. Calciumsulfatdihydrat CaSO₄ x 2 H₂O.

### Literatur

[1] H.W. Fabian, P. Reher und M. Schoen "How Bayer incinerates wastes", Hydrocarbon Processing, April 1979, S. 183
[2] R. D. Griffin "A New Theorie of Dioxin Formation in Municipal Solid Waste Combustion", Chemosphere Vol. 15 (1986), S. 1987-1990;
[3] T. Geiger, H. Hagemeiner, E. Hartmann, R. Römer, H. Seifert "Einfluss des Schwefels auf die Dioxin- und Furanbildung bei der Klärschlammverbrennung", VGB Kraftwerkstechnik 72(1992), S. 159-165;
[4] P. Samaras, M. Blumenstock, D. Lenoir, K. W. Schramm, A. Ketttrup "PCDD/F Prevention by Novel Inhibitors: Addition of Inorganic S- and N-Compounds in the Fuel before Combustion", Environ. Sci. Technol. 34 (2000), S. 5092 -5096
[5] D.A. Oberacker, D.R. Roeck, R. Brzezinski "Incinerating the Pesticide Ethylene Dibromid (EDB: a Field-Scale Trial Burn Evaluation Environmental Performance", Report EPA/600/D-88/198, Order No. PB89-118243 (1988)
[6] EP 0 406 710
[7] W. Oppenheimer, K. Marcek: "Thermische Entsorgung von Produktionsabfällen", Entsorgungs-Praxis 6 (2000), S. 29- 33
[8] Fa. Dräger Sicherheitstechnik: Produkspezifikatzion für DrägerSensor Cl₂ - 68 09 725
[9] JP 2000-205525

### Figuren und Beispiele

Es zeigen:
- Figur 1: Schema einer Abfallverbrennungsanlage (Sonderabfall-Verbrennungsanlage VA1 im BAYER-Entsorgungszentrum Leverkusen-Bürrig)
- Figur 2: Geschlossene Schwefelbilanz über Feuerung, Kessel und saure Wäsche für die Verbrennung hochchlorierter Abfälle
- Figur 3: Chlorbilanz (HCl-Austrag mit dem Abwasser der sauren Wäsche bzw. NaCl-Austrag mit dem Abwasser der alkalischen Wäsche)
- Figur 4: Primärer Regelkreis
- Figur 5: Schwefel-Dosierrampe für die Verbrennung hochchlorierter Abfälle
- Figur 6: Ermittlung eines Punktes der linearen Schwefel-Dosierrampe
- Figur 7: Sprunghafte Anhebung der Halogengesamtfracht im Rauchgas und demgegenüber verzögerter Anstieg der Halogenidfracht im sauren Abwasser
- Figur 8: Beispiel für Cl₂-Durchbruch bei sprunghafter Frachtanhebung unter Nutzung allein des primären Regelkreises
- Figur 9: Erweiterter Regelkreis mit Störgrößenaufschaltung
- Figur 10: Korrektur der Cl₂-Scheinanzeige infolge NOₓ-Querempfindlichkeit eines Cl₂-Messgeräts im Reingas vor SCR
- Figur 11: Aufgeprägte Chlorfrachtsprünge zum in nachfolgender Figur 12 dargestellten Versuch unter Nutzung des erweiterten Regelkreises
- Figur 12: Bei Nutzung des erweiterten Regelkreises mit Störgrößenaufschaltung ist trotz sprunghafter Frachtanhebung ein Cl₂-Durchbruch nicht zu beobachten
- Figur 13: Geschlossene Schwefelbilanz über Feuerung, Kessel und saure Wäsche für die Verbrennung hochbromierter Abfälle
- Figur 14: Brombilanz (HBr-Austrag mit dem Abwasser der sauren Wäsche bzw. NaBr-Austrag mit dem Abwasser der alkalischen Wäsche)
- Figur 15: Vergleich der Leitfähigkeit von wässrigen HCl- und HBr-Lösungen
- Figur 16: Rückkonversion von Cl₂ zu HCl beim Reingasdurchgang durch die nachgeschaltete SCR

Figur 1 zeigt eine typische Abfallverbrennungsanlage (hier die Sonderabfall-Verbrennungs- anlage VA1 im BAYER-Entsorgungszentrum Leverkusen-Bürrig) mit Aufgabevorrichtungen für Festabfälle und Gebinde 1 sowie für Flüssigabfälle 2, dem Drehrohrofen 3, der Nachbrennkammer 4, dem Abhitzekessel 5, der Quenche 6, dem sauren Rotationszerstäuberwäscher 7, dem alkalischen Rotationszerstäuberwäscher 8, der Kondensations-EGR 9, Saugzügen 10, einer nachgeschalteten SCR-Entstickungsanlage 11 und dem Kamin 12.

Figur 2 zeigt beispielhaft für den Fall Chlor, d.h. die Verbrennung hochchlorierter Abfälle, eine "geschlossene Schwefelbilanz über Feuerung, Kessel und saure Wäsche". Diese Darstellung liefert den Nachweis, dass im Kessel ca. 3 % der Chlorgesamtfracht als intermediäres Cl₂ noch im Kessel mittels SO₂ wieder zu HCl und SO₃ zurückreagieren; das dabei gebildete SO₃ findet man im sauren Quenchenabwasser als SO₄²⁻ wieder. Die betrieblichen Versuche zu Figur 2 wurden unter einem konstanten hohen Schwefelangebot bei schrittweise steigender Chlorgesamtfracht durchgeführt. Abszisse des Diagramms ist die Chlorfracht insgesamt, bezogen auf den trockenen Rauchgasvolumenstrom, also beschrieben als mg Cl_{ges}/Nm³_{tr.}. Ordinate des Diagramms ist der "Schwefelmassenstrom", enthalten im rauchgasseitigen SO₂ bzw. im abwasserseitigen SO₄²⁻, jeweils ebenfalls bezogen auf den trockenen Rauchgasvolumenstrom von ca. 40 000 Nm³_{tr.}/h an der hier untersuchten Anlage (mg S/Nm³_{tr.}). Mitangegeben in Figur 2 sind einige SO₂-Messwerte hinter der sauren Wäsche, also im sauer gewaschenen Reingas vor der alkalischen Wäscher, um zu belegen, dass das rohgasseitige SO₂ (nach Kessel/vor Quenche) den sauren Wäscherbereich erwartungsgemäß passiert.

Figur 3 zeigt die zugehörige Chlorbilanz, nunmehr einschließlich der alkalischen Wäsche (alkalischer Rotationszerstäuberwäscher (ARW)), um beispielhaft zu belegen, dass - bei ausreichendem Schwefelangebot - 99 % der Chlorgesamtfracht als HCl in die saure Wäsche und nur 1 % der Chlorgesamtfracht als Cl₂ in die alkalische Wäsche gelangen und dort (über das Rest- SO₂ im Kesselrohgas vor Quenche) letztlich zum stabilen Chlorid reduziert werden.

Figur 4 zeigt beispielhaft für den Fall Chlor den primären Regelkreis mit Nutzung der chlorspezifischen Schwefel-Dosierrampe 13 unter Führung des Rest-SO₂-SOLLWerts 14a im Kesselrohgas 14 vor Quenche anhand der Halogenidfracht im Quenchenabwasser; letztere wird aus dem HCl-Gehalt 15 im Abwasser (bestimmt anhand temperaturkompensierter Leitfähigkeitsmessung 16) durch Multiplikation mit dem Abwasservolumenstrom 17 (MID-Messung) ermittelt. Die Eindosierung des erforderlichen Massenstroms an Schwefelgranulat 18 zum Kopf des primären Feuerraums (Drehrohrofen) 3 erfolgt über die Dosierschnecke 19 und eine pneumatische Transportleitung 20. Stellgröße ist die Drehzahl des Dosierschneckenantriebs 21. Diese Drehzahl wird über den P-I-Regler R.3332 22 verändert. Dieser Regler 22 gleicht den hinter dem Abhitzekessel 5 gemessenen Rest-SO₂-IST-Wert 14a ständig mit dem gemäß Schwefelsdosierrampe 13 erforderlichen Rest-SO₂-SOLL-Wert 23 ab.

Figur 5 zeigt - wiederum beispielhaft für den Fall Chlor - die im primären Regelkreis (Figur 4) genutzte, betrieblich vorermittelte chlorspezifische Schwefel-Dosierrampe. Zur ihrer Ermittlung wurden 6 Verbrennungsversuche mit unterschiedlicher Gesamtfrachten durchgeführt. Die Hauptparameter dieser Betriebsversuche sind in Tabelle 1 angegeben. Bei jedem der Betriebsversuche wurde der Durchsatz eines hochchlorierten Flüssigabfallgemisch von Dichlorpropan DCP und chloriertem Kohlenwasserstoff CKW (mit jeweils bekannten Chlorgehalten) konstant gehalten. Die jeweilige Chlorfracht (bezogen auf den trockenen Rauchgasvolumenstrom von ca. 40000 Nm³_{tr.}/h) ist als Abszissenwert in Figur 5 abzulesen; die Ordinate in Figur 5 gibt den notwendigen Rest-SO2-SOLL-Wert (Mindest-SO₂-Restgehalt) im Kesselrohgas vor Quenche an, bezogen auf den trockenen Rauchgasvolumenstrom.

**Tabelle 1: Hauptparameter der 6 Betriebsversuche zur Ermittlung der Schwefel-Dosierrampe im Fall Chlor (VA2-Rauchgasvolumenstrom ca. 40000 Nm³ₜᵣ./h)**

| Versuchs-Nr. | | 1 | 2 | 3 | 4 | 5 | 6 |
|---|---|---|---|---|---|---|---|
| Durchsatz DCP/CKW | kg/h | 600 | 1800 | 1400 | 3000 | 3000 | 3000 |
| Chlorgehalt¹ | % | 41,6 | 59 | 56 | 55,7 | 55 | 55 |
| Brennwert | MJ/kg | 21 | 19,6 | 19 | 19,6 | 20 | 20 |
| eingetragene Clges-Fracht² | kg/h | 250 | 1062 | 826 | 1671 | 1650 | 1650 |
| ausgetragene Chloridfracht³ | kg/h | 250 | 1100 | 700 | 1400 | 1300 | 1500 |
| SO₂ im Kesselrohgas bei Versuchsbeginn⁴ | mg/Nm³ₜᵣ | 600 | 1400 | 900 | 1700 | 1400 | 1400 |

| | | | | | | | |
|---|---|---|---|---|---|---|---|
| ¹ Chlorgehalt gemäß Laboranalyse des eingesetzten CKW/DCP-Gemischs ² ermittelt über den Chlorgehalt und den verbrannten Gemischmengenstrom ³ im Quenchenabwasser, d.h. ermittelt über die HCl-Konzentration und den Abwassermengenstrom ⁴ Voreinstellung zu Versuchsbeginn, abgeschätzt aus vorausgegangenen Vorversuchen | | | | | | | |

Figur 6 zu Versuch 4 in Tabelle 1 belegt beispielhaft das Vorgehen bei der Ermittlung eines Punktes der Schwefel-Dosierrampe. Das Diagramm zeigt die Gehalte an Rest-SO2 im Kesselrohgas (linke Ordinate) und an freiem Chlor im Reingas nach alkalischer Wäsche, gemessen hinter Saugzug (rechte Ordinate) in Abhängigkeit der Versuchszeit. Es wurde zunächst ein hoher SO₂-Restgehalt im Kesselrohgas vorgewählt und mit Versuchsbeginn dann langsam erniedrigt. Ab einem SO₂-Restgehalt von etwa 1400 mg SO₂/Nm³_{tr.} im Kesselrohgas vor Quenche beginnt die Cl₂-Konzentration im Reingas vor SCR schwach anzusteigen, bis es nach 12:30 Uhr bei etwa 500 mg Rest-SO₂ /Nm³_{tr.} zu einem merklichen Anstieg des freien Chlors (Cl₂-Durchbruch) kommt. Der SO₂-Restgehalt, ab dem die Cl₂-Konzentration im Reingas stark ansteigt, und die zugehörige Cl_{ges}-Konzentration im Rauchgas (hier ca. 36 g Cl_{ges}/Nm³tr.) legen einen Punkt der Schwefel-Dosierrampe fest. Die weiteren Versuche belegen, dass die Schwefel-Dosierrampe tatsächlich eine Gerade ist.

Wie Figur 7 zu einer gezielten sprunghaften Anhebung des Halogendurchsatzes - wiederum am Beispiel Chlor - zeigt, folgt die über das Abwasser der sauren Wäsche indirekt ermittelte Halogenidfracht der aktuellen Halogengesamtfracht im Rauchgas verzögert nach, bedingt durch die Größe des Wäschersumpfes.

Figur 8 zeigt den bei sprunghafter Frachtanhebung durch diese Verzögerung bedingten SO₂-Mangel infolge nacheilender Erfassung der aktuellen Halogengesamtfracht sowie den - bei alleinigem Betrieb des primären Regelkreises - noch zu beobachtenden Cl₂-Durchbruch ins Reingas nach alkalischer Wäsche. Nach Inbetriebnahme des primären Regelkreises um 13:45 Uhr fährt der primäre Regelkreis den SO₂-Restgehalt im Kesselrohgas vom vorgewählten Wert zunächst auf den gemäß der Schwefel-Dosierrampe momentan tatsächlich erforderlichen Wert zurück. Um 14:35 Uhr erfolgte hier nun die gezielt herbeigeführte sprunghafte Chlorfrachterhöhung von 900 kg/h auf 1400 kg/h (vgl. Figur 7). Infolge der verzögerten Erfassung der schnell ansteigenden aktuellen Chlorgesamtfracht und somit verzögerter Nachführung des SO₂-Restgehalts kommt es im Reingas nach 45 min (16:15 Uhr) zu einem Ansteigen der Cl₂-Konzentration und schließlich zu einem "Cl₂-Durchbruch" auf Werte >> 5 mg Cl₂/Nm³_{tr.} im Reingas. Wenn der SO₂-Restgehalt schließlich den erforderlichen Endwert erreicht, ist zugleich der Cl₂-Durchbruch beendet.

Derartige Cl₂-Durchbrüche lassen sich mit dem in Figur 9 dargestellten, gegenüber dem primären Regelungskreis erweiterten "Regelkreis mit Störgrößenaufschaltung" unterbinden. Gemäß dem erweiterten Regelungskonzept wird der Rest-SO₂-SOLL-Wert 14a im Kesselrohgas 14 vor Quenche nicht allein über die Schwefel-Dosierrampe 13 gemäß der nacheilenden Chloridfracht des sauren Abwassers geführt und damit die zudosierte Schwefelmenge 18 allmählich angehoben. Vielmehr wird der Rest-SO₂-SOLL-Wert 14a im Kesselrohgas 14 vor Quenche zwischenzeitlich gezielt überhöht, sobald im Reingas nach alkalischer Wäsche 8 / hinter Saugzug 10 (aber wohlgemerkt noch vor nachgeschaltetem SCR-Katalysatorbett) vermehrt freies Chlor zu messen ist. Zu dieser Messung des freien Chlors wird vorzugsweise ein Chemosensor 25 der Fa. Dräger Sicherheitstechnik eingesetzt. Das Messgas wird kontinuierlich aus dem Rauchgaskanal abgezogen, getrocknet und analysiert. Das freie Chlor bewirkt in der Messzelle des Chemosensors 25 eine Spannungsänderung, die in eine Konzentration umgerechnet wird. Wegen der großen Querempfindlichkeit des Sensors 25 gegenüber dem im Reingas vor SCR noch mitenthaltenen Stickoxid NOₓ 26 wird der primäre Cl₂-Messwerte aus dem Sensor 25 bezüglich der NOₓ-bedingten Scheinanzeige mit gerätespezifischen Korrekturfaktoren 27 korrigiert (Berechnung der Scheinanzeige 28, Subtraktion der Scheinanzeige vom primären Cl₂-Meßwert 29).

Die Cl₂-Scheinanzeige ΔCl₂ (28) infolge NOₓ-Querempfindlichkeit der installierten Dräger-Messzelle 25 folgt einer einfachen gerätspezifischen Korrekturgleichung, z.B. in der Form ΔCl₂/ppm= a * NOₓ /(mg/Nm _{tr.}). Bei gelegentlich hohen NOₓ-Gehalten im Reingas vor SCR ist es - angesichts des niedrigen Cl₂-Grenzwerts - ratsam, eine Korrekturgleichung der Form ΔCl₂/ppm = a' * [(NOₓ /(mg/Nm _{tr.} ))² - b' * NOₓ /(mg/Nm _{tr.} )] anzusetzen und die Koeffizienten a' und b' dieser Korrekturgleichung durch entsprechende Betriebsmessungen abzusichern; dies kann z.B. am betrieblichen Rauchgas bei NOₓ-reicher, aber chlorfreier Fahrweise direkt erfolgen (Messergebnisse in Figur 10).

Wie Figur 9 weiterhin zeigt, wird der NOₓ-korrigierte Cl₂-Messwert ab einem vorwählbaren Cl₂-Gehalt 30 im Reingas von z.B. 0,5 mg Cl₂/Nm³_{tr.} durch den Regler R.3401 31 in eine zusätzliche SO₂-Anforderung umgesetzt, die im Verstärker 32 nochmals um einen vorwählbaren Verstärkungsfaktor 33, z.B. den Faktor 10, angehoben werden kann. Diese zusätzliche SO₂-Anforderung wird im "Störgrößen-Additionsgerät" 34 zu der SO₂-Anforderung seitens des primären Regelkreises - hinzuaddiert. So erhöht sich der SO₂-SOLL-Wert 23 um z. B. 1000 mg SO₂/Nm³_{tr.} Der Regler 22 gleicht nun wieder den hinter Abhitzekessel 5 gemessenen Rest-SO₂-IST-Wert 14a ständig mit dem gemäß der beschriebenen Störgrößen-Aufschaltung erhöhten Rest-SO₂-SOLL-Wert 23 ab

Damit ist gesichert, dass bei einer sprunghaften Chlorfrachterhöhung stets ein genügend großes SO₂-Angebot vorliegt.

Als redundante Sicherheitsmaßnahme gegen Cl₂-Durchbrüche kann auch der zeitliche Anstieg der Chloridfracht im Quenchenabwasser mitverwertet werden, z.B. über einen regelungstechnischen Differenzierbaustein DIF (Differenzierung des zeitlichen Anstiegs 24), um im Fall eines schnellen Anstiegs auch von hier aus den Rest-SO₂-SOLL-Wert 23 unmittelbar zu überhöhen.

Alle Maßnahmen zur zwischenzeitlichen Anhebung des Rest-SO₂-SOLL-Werts 23 über den allein von der Schwefel-Dosierrampe 13 nacheilend angeforderten Rest-SO₂-SOLL-Wert hinaus können zusammen (Addition in Störgrößen-Additionsgerät 34) oder getrennt eingesetzt werden.

Um die Wirkung des erweiterten Regelkreises mit Störgrößenaufschaltung zu demonstrieren, wurden in einem weiteren Betriebsversuch nochmals große Sprünge der Chlorgesamtfracht gezielt herbeigeführt, vgl. Figur 11. Trotz der in Figur 11 gezeigten starken und schnellen Frachtänderungen lieferte der erweiterte Regelkreis (Figur 9) das in Figur 12 gezeigte hervorragende Ergebnis: Bei Inbetriebnahme des erweiterten Regelkreises um 12:40 Uhr fällt der SO₂-Restgehalt zunächst auf den gemäß Schwefel-Dosierrampe der Chlorgesamtfracht entsprechenden Wert von ca. 1200 mg SO₂ /Nm³_{tr.} zurück. Nach der Chlorfrachtabsenkung von 1500 kg/h auf 1100 kg/h um 13:10 Uhr verringert sich der SO₂-Restgehalt im Kesselrohgas weiter. Um 14:30 Uhr wird dann die Chlorfracht sprunghaft angehoben. Durch das Auftreten von freiem Chlor > 0,5 mg/Nm³_{tr.} im Reingas erfolgt daraufhin über den Regler R. 3401 (vgl. Figur 9) eine voreilende Überhöhung des Rest-SO₂-SOLL-Werts und damit eine zügige Anhebung des tatsächlichen SO₂-Restgehalts im Kesselrohgas vor Quenche um ca. 1000 mg SO₂/ Nm³ tr. Demzufolge kommt es zu keinem Cl₂-Durchbruch, vielmehr geht der Cl₂-Gehalt im Reingas sogleich wieder auf Werte < 0,5 mg/Nm³_{tr.} zurück. Hinweis: Um 16:10 Uhr kam es zu einer kurzzeitigen Störung der Schwefel-Dosierschnecke; demzufolge sank der SO₂-Restgehalt kurzzeitig tief ab, so dass es im Reingas nochmals zu einem kleinen Peak an freiem Chlor kam (16:15 Uhr). Als Antwort des erweiterten Regelkreises auf vergleichbare starke Frachtsprünge wie zuvor werden also - im Gegensatz zum primären Regelkreis (vgl. Figur 4) allein - nur noch äußerst kleine Cl₂-Peaks im Konzentrationsbereich << 5 mg Cl₂/Nm³_{tr.} festgestellt.

Die bisher beschriebenen Beispiele beschränkten sich im wesentlichen auf die Verbrennung chlorhaltiger Abfälle. Wie aber die geschlossene Schwefelbilanz für Brom in Figur 13 sowie die Brombilanz in Figur 14 belegen, treffen die früher am Beispiel Chlor ermittelten Grundzusammenhänge im Prinzip auch bei den anderen Halogenen - wie dem hier als weiteres Beispiel betrachteten Brom - zu, allerdings sind weit höhere Anteile der freien Halogene im Spiel.

Analog zu Figur 2 für den Fall Chlor zeigt Figur 13 für den Fall Brom, dass im Kessel ein Br₂-Anteil von im Mittel ca. 61 % an der Bromgesamtfracht (statt 3 % im Fall Chlor) umgesetzt wird. Hinweis: Der im Versuch verbrannte bromreiche Flüssigabfall enthielt neben 25 % Brom auch ca. 3 % Chlor; dies Chlor ist in Figur 13 berücksichtigt, d.h. das dargestellte Auswertungsergebnis ist "chlorbereinigt".

Analog zu Figur 3 für den Fall Chlor zeigt Figur 14 für den Fall Brom, dass auch hier nur ca. 1 % der Gesamtfracht in die alkalische Wäsche gelangen, d.h. trotz des wesentlich höheren Anteils freien Broms an der Bromgesamtfracht werden - bei hinreichendem Schwefelangebot - auch hier 99 % der Bromgesamtfracht in der sauren Wäsche abgeschieden.

Als letztes zeigt Figur 15 den Vergleich der Leitfähigkeit (temperaturkompensiert auf 20°C) von wässrigen HCl- und HBr-Lösungen. Bei gleicher Leitfähigkeit ist der Massengehalt an Bromid gegenüber dem Massengehalt an Chlorid - entsprechend dem Molmassenverhältnis HBr/HCl = 80,948 / 36,465 = 2,22 - etwas mehr als doppelt so groß.

Viele hochchlorierte Flüssigabfälle enthalten kein Brom oder nur wenig Brom. Die meisten hochbromierten Flüssigabfälle dagegen enthalten neben Brom auch merklich Chlor. Bei Auswertung der Leitfähigkeitsmessungen kann man im Fall solcher brom - und zugleich chlorreichen Abfälle, ohne bei der späteren Berechnung des Schwefelbedarfs einen nennenswerten Fehler zu machen, z.B. allein von Brom (als Haupthalogen) ausgehen, d.h. sich nur auf die Leitfähigkeitskurve wässriger Bromidlösungen beziehen, sofern man - bei der anschließenden Berechnung des Schwefelbedarfs - auch wieder nur von Bromid ausgeht, d.h. die zugehörige Molmasse von HBr benutzt. Auf diesem Wege wird bei Auswertung der Leitfähigkeitsmesswerte anstelle der mitvorhandenen Chloridmenge eine hinsichtlich des Schwefelbedarfs "äquivalente Bromidmenge" ermittelt.

Abschließend belegt Figur 16 die oben mehrfach angesprochene Tatsache, dass das freie Chlor beim Reingasdurchgang durch eine nachgeschaltete Reingas-SCR gemäß der am metalloxidreichen SCR-Katalysator katalysierten Chlor-Deacon-Reaktion - unter den dort vorliegenden Reingasbedingungen (geringe Chlor-Restfracht, hoher Wasserdampfgehalt, ca. 300°C) - weitgehend zu HCl zurückreagiert.

## Patentansprüche

1. Verfahren zur korrosions- und emissionsarmen Mitverbrennung hochhalogenierter Flüssigabfälle in Abfallverbrennungsanlagen, wobei die Abfallverbrennungsanlage mindestens einen Feuerraum (3), einen Abhitzekessel (5), eine mehrstufige Rauchgaswäsche, bestehend aus saurer Wäsche (7) und alkalischer Wäsche (8), enthält, **dadurch gekennzeichnet, dass** dem Feuerraum (3) in Abhängigkeit von der Halogengesamtfracht und Halogenart geregelt Schwefel oder ein geeigneter Schwefelträger zudosiert wird.

2. Verfahren nach Anspruch 1, **dadurch gekennzeichnet, dass** die Schwefelmenge proportional zur aktuellen Chlor-, Brom- oder Jodgesamtfracht im Abfall geregelt zudosiert wird.

3. Verfahren nach Anspruch 1 und 2, **dadurch gekennzeichnet, dass** die Schwefelmenge gemäß einer betrieblich ermittelten Schwefel-Dosierrampe, die den bei der aktuellen Halogengesamtfracht erforderlichen SO₂-Restgehalt im Rohgas nach Kessel (vor Quenche) für jeweils Chlor-, Brom- oder Jodreiche Abfälle festlegt, geregelt zudosiert wird.

4. Verfahren nach Anspruch 1 bis 3, **dadurch gekennzeichnet, dass** die lineare Schwefel-Dosierrampe für jeweils chlor-, brom- oder jodreiche Abfälle betrieblich ermittelt wird, indem für mindestens eine größere Chlor-, Brom- oder Jodfracht im Abfall der jeweils minimal erforderliche SO₂-Gehalt im Kesselrohgas bestimmt wird, bei dem - im stationären Betriebszustand - kein oder nur eine unter einem vorgegeben Grenzwert liegende Menge an freiem Chlor, Brom oder Jod im Reingas nach der Rauchgaswäsche nachgewiesen werden kann.

5. Verfahren nach Anspruch 1 bis 4, **dadurch gekennzeichnet, dass** die aktuelle rauchgasseitige Halogengesamtfracht annähernd als Halogenidfracht im Abwasser der sauren Rauchgaswäsche, d.h. als Produkt von Halogenidkonzentration und Abwasservolumenstrom, kontinuierlich bestimmt wird.

6. Verfahren nach einem der Ansprüche 1 bis 4 , **dadurch gekennzeichnet, dass** die aktuelle rauchgasseitige Halogengesamtfracht rauchgasseitig, über Halogen- und Halogenwasserstoff-Speziesmessungen im Kesselrohgas vor Quenche (nach Kessel) und den trockenen Rauchgasvolumenstrom oder eine dem Rauchgasvolumenstrom proportionale Größe wie die Dampfleistung des Kessels, kontinuierlich bestimmt wird.

7. Verfahren nach einem der Ansprüche 1 bis 6, **dadurch gekennzeichnet, dass** die Schwefelmenge, die der Halogengesamtfracht im Rauchgas bzw. der Halogenidfracht im Abwasser der sauren Wäsche gemäß der Schwefel-Dosierrampe entspricht, kurzfristig um 5-100 %, bevorzugt 10-50 %, überhöht wird, sobald freies Chlor, Brom oder Jod im Reingas nach der Rauchgaswäsche, aber noch vor einem gegebenenfalls nachgeschalteten SCR-Katalysatorbett gemessen wird.

8. Verfahren nach einem der Ansprüche 1 bis 6, **dadurch gekennzeichnet, dass** die Schwefelmenge, die der Halogengesamtfracht im Rauchgas bzw. der Halogenidfracht im Abwasser der sauren Wäsche gemäß der Schwefel-Dosierrampe entspricht, kurzfristig um 5-100 %, bevorzugt 10-50 %, erhöht wird, sobald ein schneller Anstieg der Halogenid-Konzentration im Abwasser der sauren Wäsche gemessen wird.

9. Verfahren nach einem der Ansprüche 1 bis 8, **dadurch gekennzeichnet, dass** der Schwefel in Form von Festschwefel, Flüssigschwefel oder Abfallschwefelsäure zugegeben wird.

10. Verfahren nach einem der Ansprüche 1 bis 9, **dadurch gekennzeichnet, dass** Festschwefel in pelletierter oder granulierter Form über regelbare Dosierorgane zudosiert wird.

11. Verfahren nach einem der Ansprüche 1 bis 10, **dadurch gekennzeichnet, dass** der Festschwefel durch pneumatischen Förderung in den primären Feuerraum eingespeist wird.

12. Verfahren nach einem der Ansprüche 1 bis 9, **dadurch gekennzeichnet, dass** die Abfallschwefelsäure über regelbare Dosierpumpen dem primären oder sekundären Feuerraum zudosiert wird.

13. Verfahren nach einem der Ansprüche 1 bis 9 oderl2, **dadurch gekennzeichnet, dass** die Abfallschwefelsäure über eine Zerstäuberdüse oder entsprechende Düsenstöcke in den primären oder sekundären Feuerraum eingespeist wird.

14. Verfahren nach einem der Ansprüche 1 bis 13, **dadurch gekennzeichnet, dass** bei periodisch wechselnder Halogengesamtfracht im Rauchgas infolge der zeitgetakteten Aufgabe von halogenreichen Einzelgebinden eine an den Aufgabetakt gebundene, hinsichtlich Höhe, Zeitpunkt und Zeitdauer auf die Gebindegröße abgestimmte Dosierung von Schwefel und/oder sonstigen Schwefelträgern erfolgt.

15. Verfahren nach Anspruch 14, **dadurch gekennzeichnet, dass** die an den Aufgabetakt gebundene, hinsichtlich Höhe, Zeitpunkt und Zeitdauer auf die Gebindegröße abgestimmente Dosierung von Schwefel und/oder sonstigen Schwefelträgern auf automatisch eingelesene individuelle Bar-Codes zu Heizwert, Halogenart und Halogenmenge der Gebinde zurückgreift.

16. Verfahren nach einem der Ansprüche 1 bis 15, **dadurch gekennzeichnet, dass** die Hypohalogenid-Reduktion in der alkalischen Wäsche über das dort aus dem Rest-SO₂ des Kesselrohgases prozessintern gebildete Bisulfid und zugleich oder allein durch ein extern zugeführtes Reduktionsmittel wie Thiosulfat erfolgt

17. Verfahren nach einem der Ansprüche 3 bis 16, **dadurch gekennzeichnet, dass** eine betrieblich für rein chlorhaltige Abfälle ermittelte Schwefel-Dosierrampe auch für die Verbrennung von Halogengemischen, die neben Chlor weitere Halogene enthalten, benutzt wird.

18. Abfallverbrennungsanlage mit Feuerraum (3), einem Abhitzekessel (5), einer mehrstufigen Rauchgaswäsche bestehend aus saurer Wäsche (7) und alkalischer Wäsche (8), enthaltend Regeleinrichtungen zur geregelten Zudosierung von Schwefel und/oder sonstiger Schwefelträger in den primären oder sekundären Feuerraum (3), (4), **dadurch gekennzeichnet, dass** die Regeleinrichtung in einem primären Regelkreis mit Soll-Wert-Führung des kontinuierlich gemessenen SO₂-Restgehalts im Kesselrohgas vor Quenche oder in einem entsprechenden erweiterten Regelkreis mit zusätzlicher Störgrößenaufschaltung besteht, wobei der primäre Regelkreis die Schwefelzudosierung gemäß einer Schwefel-Dosierrampe proportional zur aktuellen Halogengesamtfracht im Rauchgas bzw. zur Halogenidfracht im sauren Abwasser und in Abhängigkeit der Halogenart regelt.

19. Abfallverbrennungsanlage nach Anspruch 18, **dadurch gekennzeichnet, dass** die Regeleinrichtung in einem primären Regelkreis mit Soll-Wert-Führung des mitlaufend berechneten SO₂-Gehalts im Rauchgas vor dem Kessel oder in einem entsprechenden erweiterten Regelkreis mit zusätzlicher Störgrößenaufschaltung besteht, wobei der primäre Regelkreis die Schwefelzudosierung anhand einer kontinuierlichen halogenspezifischen Umsatzberechnung über die Drehzahl des Dosieraggregats unter Berücksichtigung der Förderkennlinie des Dosieraggregats proportional zur aktuellen Halogengesamtfracht im Rauchgas bzw. zur Halogenidfracht im sauren Abwasser regelt.

20. Abfallverbrennungsanlage nach Anspruch 18 oder 19, **dadurch gekennzeichnet, dass** der entsprechende erweiterte Regelkreis - bei beginnendem Cl₂-Durchschlag ins Reingas und/oder bei schnellem Anstieg des Halogenid-Gehalts im sauren Abwasser - die Schwefelzudosierung zeitweilig überhöht (Störgrößenaufschaltung).

21. Abfallverbrennungsanlage nach einem der Ansprüche 18 bis 20, **dadurch gekennzeichnet, dass** im Regelkreis eine Schwefel-Dosierrampe nach Anspruch 4 genutzt wird.

22. Abfallverbrennungsanlage nach einem der Ansprüche 18 bis 21, **dadurch gekennzeichnet, dass** die aktuelle Halogenfracht nach einem der Ansprüche 5 oder 6 bestimmt ist.

23. Abfallverbrennungsanlage nach einem der Ansprüche 18 bis 22, **dadurch gekennzeichnet, dass** sie Dosieraggregate und Förderaggregate zur geregelten Zudosierung von Schwefel oder sonstiger Schwefelträgter in den primären oder sekundären Feuerraum (3). (4) enthält.

24. Abfallverbrennungsanlage nach Anspruch 23, **dadurch gekennzeichnet, dass** das Aggregat zur geregelten Zudosierung des Schwefels oder sonstiger Schwefelträger ein regelbares Förderaggregat wie eine Vibrationsrinne oder eine Dosierschnecke (19)ist.

25. Abfallverbrennungsanlage nach Anspruch 24, **dadurch gekennzeichnet, dass** das Aggregat zur geregelten Zudosierung der Abfallschwefelsäure eine regelbare Dosierpumpe ist und über eine Düse und/oder einen Düsenstock in den primären oder sekundären Feuerraum (3), (4) eingedüst wird.

## Claims

1. Process for low-corrosion and low-emission co-incineration of highly halogenated liquid wastes in waste incineration plants, the waste incineration plant having at least one combustion chamber (3), a waste-heat boiler (5), a multistage flue gas scrubber consisting of an acidic scrubber (7) and alkaline scrubber (8), **characterized in that** sulphur or a suitable sulphur carrier is added to the combustion chamber (3) under control depending on the total halogen loading and type of halogen.

2. Process according to Claim 1, **characterized in that** the amount of sulphur is added under control in proportion to the current total chlorine, bromine or iodine loading in the waste.

3. Process according to Claims 1 and 2, **characterized in that** the amount of sulphur is added in accordance with an operationally determined sulphur addition ramp which stipulates the residual SO₂ content in the dirty gas downstream of the boiler (upstream of the quench) required at the current total halogen loading for in each case high-chlorine, high-bromine or high-iodine wastes.

4. Process according to Claims 1 to 3, **characterized in that** the linear sulphur addition ramp is determined operationally in each case for high-chlorine, high-bromine or high-iodine wastes by determining for at least one greater chlorine, bromine or iodine loading in the waste the respective minimally required SO₂ content in the dirty boiler gas at which, in steady state operations, no free chlorine, bromine or iodine in the clean gas downstream of the flue gas scrubber, or only an amount below a set-point limiting value, can be detected.

5. Process according to Claims 1 to 4, **characterized in that** the current flue gas-side total halogen loading is continuously determined approximately as halide loading in the acidic flue gas scrubber effluent, that is to say as product of halide concentration and effluent volumetric flow rate.

6. Process according to one of Claims 1 to 4, **characterized in that** the current flue gas-side total halogen loading is continuously determined via measurements of halogen and hydrogen halide species in the dirty boiler gas upstream of the quench (downstream of the boiler) and the dry flue gas volumetric flow rate or a parameter proportional to the flue gas volumetric flow rate such as the steam output of the boiler.

7. Process according to one of Claims 1 to 6, **characterized in that** the amount of sulphur which corresponds to the total halogen loading in the flue gas or the halide loading in the acidic scrubber effluent according to the sulphur addition ramp is briefly elevated by 5-100%, preferably 10-50%, as soon as free chlorine, bromine or iodine is measured in the clean gas downstream of the flue gas scrubber, but still upstream of any following SCR catalyst bed present.

8. Process according to one of Claims 1 to 6, **characterized in that** the amount of sulphur which corresponds to the total halogen loading in the flue gas or the halide loading in the acidic scrubber effluent in accordance with the sulphur addition ramp is briefly increased by 5-100%, preferably 10-50%, as soon as a rapid increase in halide concentration in the acidic scrubber effluent is measured.

9. Process according to one of Claims 1 to 8, **characterized in that** the sulphur is added in the form of solid sulphur, liquid sulphur or waste sulphuric acid.

10. Process according to one of Claims 1 to 9, **characterized in that** solid sulphur is added in pelleted or granulated form via controllable metering elements.

11. Process according to one of Claims 1 to 10, **characterized in that** the solid sulphur is fed into the primary combustion chamber by pneumatic transport.

12. Process according to one of Clams 1 to 9, **characterized in that** the waste sulphuric acid is added to the primary or secondary combustion chamber via controllable metering pumps.

13. Process according to one of Claims 1 to 9 or 12, **characterized in that** the waste sulphuric acid is fed into the primary or secondary combustion chamber via an atomizer nozzle or corresponding jet assemblies.

14. Process according to one of Claims 1 to 13, **characterized in that** in the event of a periodically changing total halogen loading in the flue gas as a result of the timed feed of high-halogen individual packages, sulphur and/or other sulphur carriers are added in an amount which is bound to the feed timing and is matched to the package size with respect to height, timepoint and time period.

15. Process according to Claim 14, **characterized in that** the addition of sulphur and/or other sulphur carriers which is bound to the feed timing and is matched to the package size with respect to height, timepoint and time period, makes use of automatically read-in individual bar codes for the heating value, type of halogen and amount of halogen of the packages.

16. Process according to one of Claims 1 to 15, **characterized in that** the hypohalite reduction in the alkaline scrubber proceeds via the bisulphide formed internally in the process from the residual SO₂ of the dirty boiler gas and at the same time or alone via an externally added reducing agent such as thiosulphate.

17. Process according to one of Claims 3 to 16, **characterized in that** a sulphur addition ramp which is determined operationally for pure chlorine-containing waste is also used for the combustion of halogen mixtures which, in addition to chlorine, comprise other halogens.

18. Waste incineration plant having a combustion chamber (3), a waste-heat boiler (5), a multistage flue gas scrubber consisting of acidic scrubber (7) and alkaline scrubber (8), comprising control devices for the controlled addition of sulphur and/or other sulphur carriers into the primary or secondary combustion chamber (3), (4), **characterized in that** the control device consists in a primary control circuit having set-point value control of the continuously measured residual SO₂ content in the dirty boiler gas upstream of the quench or in a corresponding extended control circuit having an additional feed-forward control, the primary control circuit controlling the sulphur addition according to a sulphur addition ramp in proportion to the current total halogen loading in the flue gas or to the halide loading in the acidic effluent and depending on the type of halogen.

19. Waste incineration plant according to Claim 18, **characterized in that** the control device consists in a primary control circuit having set-point value control of the SO₂ content in the flue gas upstream of the boiler calculated on-line, or in a corresponding extended control circuit having additional feed-forward control, the primary control circuit controlling the sulphur addition on the basis of a continuous halogen-specific conversionary calculation via the speed of rotation of the metering system taking into account the transport characteristic of the metering system in proportion to the current total halogen loading in the flue gas or to the halide loading in the acidic effluent.

20. Waste incineration plant according to Claim 18 or 19, **characterized in that** the corresponding extended control circuit, at the start of Cl₂ breakthrough into the clean gas and/or in the event of a rapid increase in halide content in the acidic effluent, temporarily elevates the sulphur addition (feed-forward control).

21. Waste incineration plant according to one of Claims 18 to 20, **characterized in that** a sulphur addition ramp according to Claim 4 is used in the control circuit.

22. Waste incineration plant according to one of Claims 18 to 21, **characterized in that** the current halogen loading is determined according to one of Claims 5 or 6.

23. Waste incineration plant according to one of Claims 18 to 22, **characterized in that** it comprises metering systems and transport systems for the controlled addition of sulphur or other sulphur carriers into the primary or secondary combustion chamber (3), (4).

24. Waste incineration plant according to Claim 23, **characterized in that** the system for the controlled addition of sulphur or other sulphur carriers is a controllable transport system such as a vibrating chute or a metering screw (19).

25. Waste incineration plant according to Claim 24, **characterized in that** the system for the controlled addition of waste sulphuric acid is a controllable metering pump and the waste sulphuric acid is injected via a nozzle and/or a jet assembly into the primary or secondary combustion chamber (3), (4).

## Revendications

1. Procédé d'incinération de déchets liquides à forte teneur en halogènes dans des installations d'incinération des déchets en vue de réduire la corrosion et les émissions, l'installation d'incinération des déchets comprenant au moins un foyer (3), une chaudière à récupération de chaleur (5), une installation à plusieurs étages de lavage des fumées constituée d'un étage (7) de lavage acide et d'un étage (8) de lavage alcalin, **caractérisé en ce que** du soufre ou un vecteur sulfuré convenable est amené au foyer (3) en quantité réglée en fonction de la charge totale d'halogènes et de la nature des halogènes.

2. Procédé suivant la revendication 1, **caractérisé en ce que** la quantité amenée de soufre est réglée proportionnellement à la charge totale réelle de chlore, de brome ou d'iode dans les déchets.

3. Procédé suivant la revendication 1 ou 2, **caractérisé en ce que** la quantité de soufre ajoutée est réglée conformément à une rampe opérationnelle de dosage du soufre, qui fixe la teneur résiduelle en SO₂, nécessaire pour la charge totale réelle d'halogènes, dans le gaz brut en aval de la chaudière (avant le refroidissement) pour des déchets respectivement riches en chlore, brome ou iode.

4. Procédé suivant les revendications 1 à 3, **caractérisé en ce que** la rampe linéaire de dosage du soufre est établie opérationnellement pour des déchets respectivement riches en chlore, brome ou iode, par le fait qu'on détermine pour au moins une assez grande charge de chlore, brome ou iode dans les déchets, la teneur à chaque fois minimale nécessaire en SO₂ dans le gaz brut de la chaudière, teneur pour laquelle - en service stationnaire - on ne peut pas détecter de chlore, de brome ou d'iode libre dans le gaz épuré en aval de l'installation de lavage des gaz de fumée, ou on ne peut en détecter qu'une quantité inférieure à une valeur limite préétablie.

5. Procédé suivant les revendications 1 à 4, **caractérisé en ce que** la charge réelle totale en halogènes du côté des gaz de fumées est déterminée en continu approximativement comme charge en halogénures des eaux résiduaires de l'étage de lavage acide des gaz de fumées, c'est-à-dire comme produit de la concentration en halogénures par le débit volumétrique des eaux résiduaires.

6. Procédé suivant l'une des revendications 1 à 4, **caractérisé en ce que** la charge totale réelle en halogènes du côté des gaz de fumées est déterminée en continu du côté des gaz de fumées au moyen de mesures spécifiques des halogènes et des halogénures d'hydrogène dans le gaz brut de la chaudière avant le refroidissement (en aval de la chaudière) et au moyen du débit volumétrique des fumées sèches ou d'une grandeur proportionnelle au débit volumétrique des fumées, telle que le débit de vapeur de la chaudière.

7. Procédé suivant l'une des revendications 1 à 6, **caractérisé en ce que** la quantité de soufre qui correspond à la charge totale d'halogènes dans les fumées ou à la charge en halogénures des eaux résiduaires de l'étage de lavage acide selon la rampe de dosage du soufre est brièvement élevée de 5 à 100 %, avantageusement de 10 à 50 %, aussitôt que du chlore, du brome ou de l'iode libre est mesuré dans le gaz pur après le lavage des gaz de fumées mais en amont d'un lit de catalyseur SCR éventuellement installé en aval.

8. Procédé suivant l'une des revendications 1 à 6, **caractérisé en ce que** la quantité de soufre qui correspond à la charge totale en halogènes des fumées ou à la charge en halogénures des eaux résiduaires de l'étage de lavage acide conformément à la rampe de dosage du soufre est élevée brièvement de 5 à 100 %, avantageusement de 10 à 50 %, aussitôt qu'une montée rapide de la concentration en halogénures est mesurée dans les eaux résiduaires de l'étage de lavage acide.

9. Procédé suivant l'une des revendications 1 à 8, **caractérisé en ce que** le soufre est ajouté sous forme de soufre solide, de soufre liquide ou d'acide sulfurique résiduaire.

10. Procédé suivant l'une des revendications 1 à 9, **caractérisé en ce que** le soufre solide est ajouté sous forme de pellets ou de granules au moyen d'organes doseurs réglables.

11. Procédé suivant l'une des revendications 1 à 10, **caractérisé en ce que** le soufre solide est injecté dans le foyer primaire par transport pneumatique.

12. Procédé suivant l'une des revendications 1 à 9, **caractérisé en ce que** l'acide sulfurique résiduaire est amené au foyer primaire ou secondaire par des pompes doseuses réglables.

13. Procédé suivant l'une des revendications 1 à 9 ou 12, **caractérisé en ce que** l'acide sulfurique résiduaire est injecté dans le foyer primaire ou secondaire au moyen d'une buse de pulvérisation ou de porte-buses correspondants.

14. Procédé suivant l'une des revendications 1 à 13, **caractérisé en ce que**, dans le cas d'un changement périodique de la charge totale d'halogènes dans les fumées par suite du chargement cadencé de lots individuels riches en halogènes, un dosage de soufre et/ou d'autres vecteurs sulfurés lié à la cadence de chargement, dont la quantité, le moment et la durée dans le temps sont établis d'après l'importance du lot, est effectué.

15. Procédé suivant la revendication 14, **caractérisé en ce que** le dosage de soufre et/ou d'autres vecteurs sulfurés lié à la cadence de chargement, réglé en quantité, moment et durée à l'importance du lot, se réfère à des codes barres individuels lus automatiquement, relatifs à la valeur calorifique, à la nature des halogènes et à la quantité d'halogènes des lots.

16. Procédé suivant l'une des revendications 1 à 15, **caractérisé en ce que** la réduction d'hypohalogénures dans l'étage de lavage alcalin est effectuée au moyen du bisulfure formé intrinsèquement dans le procédé à partir du SO₂ résiduel du gaz brut de la chaudière, ou simplement par l'action d'un réducteur amené de l'extérieur, tel qu'un thiosulfate.

17. Procédé suivant l'une des revendications 3 à 16, **caractérisé en ce qu'**une rampe de dosage du soufre établie opérationnellement pour des déchets simplement chlorés est aussi utilisée pour l'incinération de mélanges halogénés qui contiennent d'autres halogènes à côté du chlore.

18. Installation d'incinération de déchets comprenant un foyer (3), une chaudière à récupération de chaleur (5), une installation à plusieurs étapes de lavage de fumées constituée d'un étage (7) de lavage acide et d'un étage (8) de lavage alcalin, contenant des dispositifs de réglage servant à l'addition dosée de façon réglée de soufre et/ou d'autres vecteurs sulfurés dans le foyer primaire ou secondaire (3), (4), **caractérisée en ce que** le dispositif de réglage consiste en un circuit de réglage primaire avec conduite de la valeur théorique de la teneur résiduelle en SO₂ mesurée en continu du gaz brut de la chaudière en amont de la zone de refroidissement, ou en un circuit de réglage élargi correspondant avec intervention additionnelle de grandeurs perturbatrices, le circuit de réglage primaire réglant l'addition de soufre conformément à une rampe de dosage du soufre proportionnellement à la charge totale réelle d'halogènes dans les fumées ou à la charge d'halogénures dans les eaux résiduaires acides et en fonction de la nature des halogènes.

19. Installation d'incinération de déchets suivant la revendication 18, **caractérisée en ce que** le dispositif de réglage consiste en un circuit de réglage primaire avec guidage de la valeur théorique de la teneur en SO₂, calculée en ligne, des fumées en amont de la chaudière, ou en un circuit de réglage élargi correspondant avec intervention additionnelle de grandeurs de mesure, le circuit de réglage primaire réglant l'addition de soufre à l'aide d'un calcul continu de conversion spécifique de l'halogène d'après la vitesse de rotation du groupe doseur en tenant compte de la caractéristique de transport de l'appareil doseur proportionnellement à la charge totale réelle d'halogènes dans les fumées ou à la charge d'halogénures dans les eaux résiduaires acides.

20. Installation d'incinération de déchets suivant la revendication 18 ou 19, **caractérisée en ce que** le circuit de réglage élargi correspondant - au début de la percée de Cl₂ dans le gaz épuré et/ou en cas d'élévation rapide de la teneur en halogénure des eaux résiduaires acides - élève temporairement l'addition de soufre (intervention de la grandeur perturbatrice).

21. Installation d'incinération de déchets suivant l'une des revendications 18 à 20, **caractérisée en ce qu'**une rampe de dosage du soufre selon la revendication 4 est utilisée dans le circuit de réglage.

22. Installation d'incinération de déchets suivant l'une des revendications 18 à 21, **caractérisée en ce que** la charge réelle d'halogènes est déterminée selon l'une des revendications 5 ou 6.

23. Installation d'incinération de déchets suivant l'une des revendications 18 à 22, **caractérisée en ce qu'**elle comprend des groupes doseurs et des groupes de transport servant à l'addition réglée de soufre ou d'autres vecteurs sulfurés dans le foyer primaire ou secondaire (3), (4).

24. Installation d'incinération de déchets suivant la revendication 23, **caractérisée en ce que** le groupe d'addition réglée de soufre ou d'autres vecteurs sulfurés est un groupe transporteur réglable tel qu'une goulotte à vibrations ou une vis sans fin doseuse (19).

25. Installation d'incinération de déchets suivant la de revendication 24, **caractérisée en ce que** le groupe servant à l'addition réglée de l'acide sulfurique résiduaire est une pompe doseuse réglable et l'acide est pulvérisé au moyen d'une buse et/ou d'un porte-buses dans le foyer primaire ou secondaire (3), (4).
